# EUROPÄISCHE PATENTANMELDUNG

(11) **EP 0 595 057 A1**
(43) Veröffentlichungstag der Anmeldung: **04.05.1994**
(21) Anmeldenummer: 93115871.1
(22) Anmeldetag: 01.10.1993
(51) Int. Cl.: B22D 11/06

(54) **Vorrichtung zum Bandgiessen mit mindestens einem gekühlten Giessrad und einem Tundish**

(30) Priorität: 10.10.1992 DE 4234258
(71) Anmelder: Sundwiger Eisenhütte Maschinenfabrik GmbH & Co., D-58675 Hemer (DE)
(72) Erfinder: Dziura, Peter, D-58638 Iserlohn (DE); Bartholdt, Christian, D-58675 Hemer (DE); Prenger, Frank, D-58675 Hemer (DE); Gellenbeck, Herbert, D-58675 Hemer (DE)
(74) Vertreter: Cohausz & Florack

(57) **Zusammenfassung**

Die Erfindung bezieht sich auf eine einen Gießspalt (3) bildende Vorrichtung zum Bandgießen mit einem oder zwei Kühlrädern (1,2), denen über einen Tundish (5) Schmelze (S) zugeführt wird. Zum Zwecke der Vergleichmäßigung der Temperatur der aus dem Tundish (5) austretenden Schmelze (S) über die Bandbreite wird vorzugsweise der Tundish (5) über ein in ein Vorbecken (5*) mit tiefliegendem Boden (5c'') einmündendes Gießrohr (6) mit der Schmelze (S) versorgt. Aus diesem Vorbecken (5*) gelangt die Schmelze (S) über einen Abschnitt des Tundishes (5) zum Gießspalt (3), in dem sein Boden (5c') vorzugsweise im mittleren Bereich eine räumliche Profilierung (Aufwölbung) hat, derart, daß in der Nähe des Gießspaltes (3) die Strömungsgeschwindigkeit der Schmelze (S) über die gesamte Breite des Bandes (4) im wesentlichen gleich ist.

## Beschreibung

Die Erfindung besieht sich auf eine Vorrichtung zum Bandgießen, bestehend aus mindestens einem, insbesondere zwei, einen Gießspalt bildenden gekühlten Gießrädern und aus einem Tundish mit vorzugsweise darin einmündendem Gießrohr, wobei der der Schmelze auf einem Abschnitt ihres Weges im Tundish zum Gießrad beziehungsweise zum Gießspalt zur Verfügung stehende Strömungsquerschnitt im mittleren Bereich zwischen den Seitenwänden kleiner als in den den Seitenwänden benachbarten Bereichen ist.

Beim Gießen von Bändern in Vorrichtungen mit einem einzigen Gießrad oder einem Paar einen Gießspalt bildenden Gießrädern, dem beziehungsweise denen über einen Tundish im wesentlichen horizontal die Schmelze zugeführt wird, können die Gießparameter an den Bandrändern andere als in der Bandmitte sein. Es wurde gefunden, daß dies darauf zurückzuführen ist, daß die Fließgeschwindigkeit der Schmelze über die Bandbreite gesehen unterschiedlich ist. Diese unterschiedliche Fließgeschwindigkeit führt zu einer ungleichmäßigen Wärmeabgabe und damit zu einem ungleichmäßigen Erstarrungsverhalten der Schmelze beziehungsweise des Bandes über die Breite gesehen.

Um zu gleichmäßigeren Gießparametern zu kommen, ist es bekannt (EP 0 463 225 A2), den Strömungsquerschnitt der Schmelze in Richtung des Ausgangs des Tundishes im mittleren Bereich zwischen den Seitenwänden durch eine von oben in die Schmelze eintauchende Platte, die sowohl gegenüber dem Boden als auch gegenüber den Seitenwänden einen Durchtrittsspalt beläßt, zu verringern. Mit der eingetauchten Platte vor dem Tundishausfluß wird der Schmelze Wärme entzogen und es entstehen durch die Anströmung der Schmelze gegen diese Platte Strömungwirbel, die sich ungünstig auf die Temperaturführung der Schmelze auswirken.

Der Erfindung liegt die Aufgabe zugrunde, eine Vorrichtung der eingangs genannten Art zu schaffen, mit der das Problem der unterschiedlichen Strömungsgeschwindigkeit in der Schmelze an den Wänden des Tundishes und der Strömungsimpuls der in den Tundish geleiteten Schmelze derart vermindert wird, daß die Temperatur der Schmelze beim Austritt aus dem Tundish über die gesamte Bandbreite im wesentlichen gleich ist.

Diese Aufgabe wird bei einer Vorrichtung der eingangs genannten Art dadurch gelöst, daß der Strömungsquerschnitt durch eine solche Raumform des Bodens des Tundishes derart vermindert ist und bezogen auf diese Raumform des Bodens die Schmelze derart in den Tundish eingeleitet wird, daß die Temperatur der Schmelze beim Austritt aus dem Tundish über die gesamte Breite im wesentlich gleich ist.

Vorzugsweise besteht die Raumform in einer Aufwölbung des Bodens. Außerdem erhält der Tundish ein in Fließrichtung der Schmelze vorgelagertes Vorbecken, in das vorzugsweise die Schmelze eingeleitet wird. Die Anordnung der Profilierung beziehungsweise der Aufwölbung des Bodens innerhalb des Tundishes kann asymmetrisch sein. Die Art und Lage der Raumform, insbesondere der Aufwölbung und der über das Gießrohr einzuleitenden Schmelze stehen in Wechselwirkung zueinander.

Bei der erfindungsgemäßen Vorrichtung wird der Einfluß der vorzugsweise über das Gießrohr in den Tundish einströmenden Schmelze auf das Fließverhalten der in Richtung des beziehungsweise der Gießräder fließenden Schmelze in einem solchen Maße verringert, daß die Aufwölbung des Bodens zwischen dem Vorbecken und den Gießrädern ausreicht, um einen über die gesamte Breite gewünschten, vorzugsweise gleichmäßigen Schmelzfluß in der Nähe des beziehungsweise der Gießräder zu erhalten. Auf diese Weise wird das angestrebte Ziel, eine gleichmäßige Temperaturverteilung über die Breite des zu gießenden Bandes zu erhalten, erreicht.

Nach einer Ausgestaltung der Erfindung ist der Strömungsquerschnitt des Tundishes in der Nähe des Gießspaltes bis zum Gießspalt über die gesamte Breite des Tundishes gleich.

Im folgenden wird die Erfindung anhand einer ein Ausführungsbeispiel darstellenden Zeichnung näher erläutert. Im einzelnen zeigen:
- Figur 1: eine Vorrichtung zum Bandgießen in Seitenansicht und teilweise im vertikalen Längsschnitt,
- Figur 2: die Vorrichtung gemaß Figur 1 im vertikalen Querschnitt nach der Linie I-I der Figur 1
**und**
- Figur 3: die Vorrichtung gemäß Figur 1 im vertikalen Querschnitt nach der Linie II-II der Figur 1.

Die Vorrichtung zum Bandgießen besteht im wesentlichen aus zwei gekühlten Gießrädern 1,2, die die gleiche axiale Länge aber einen unterschiedlichen Durchmesser haben. Das untere größere Gießrad 1 bildet mit dem oberen kleinen Gießrad 2 einen Durchtrittsspalt 3 für die auf dem Gießrad zu einem Band 4 erstarrende Schmelze S. Dem Gießspalt 3 ist ein Tundish 5 vorgeordnet, dem über ein Gießrohr 6 die Schmelze S von oben und/oder aus einer anderen Richtung zugeführt wird. Der Tundish 5 ist schalenförmig ausgebildet und weist Seitenwände 5a,5b und einen Boden 5c auf. Der Bereich, in den über das Gießrohr 6 die Schmelze S zugeführt wird, ist als Vorbecken 5* ausgestaltet, in dem der Boden 5c'' in diesem Bereich gegenüber dem Boden 5c' im übrigen Bereich abgesenkt ist. Durch diese besondere Ausbildung wird erreicht, daß im Vorbecken 5* der Schmelzenfluß beruhigt wird. Der Boden 5c' in Richtung des Gießspaltes 3 ist im mittleren Bereich zwischen den Seitenwänden 5a,5b räumlich profiliert (aufgewölbt), das heißt, daß im mittleren Bereich die lichte Höhe kleiner als in den den Wänden 5a,5b benachbarten Bereichen ist. Dadurch wird erreicht, daß die beruhigt aus dem Vorbecken 5* herausquillende Schmelze S Strömungsbedingungen, und zwar eine erhöhte Reibung an den Wanden 5a,5b und einen verminderten Strömungsquerschnitt im mittleren Bereich, vorfindet, die im Ergebnis zu einer Vergleichmäßigung der Strömungsgeschwindigkeiten in der Nähe des Gießspaltes 3 und damit zu einer Vergleichmäßigung der Temperatur über die Bandbreite führen.

Die räumliche Profilierung (Aufwölbung) des Bodens 5c' des Tundishes 5 kann auch asymmetrisch ausgeführt werden, beispielsweise bei einer asymmetrischen Einleitung der Schmelze S in den Tundish 5.

## Patentansprüche

1. Vorrichtung zum Bandgießen, bestehend aus mindestens einem, insbesondere zwei einen Gießspalt (3) bildenden gekühlten Gießrädern (1,2) und aus einem Tundish (5) und vorzugsweise mit darin einmündendem Gießrohr (6), wobei der der Schmelze (S) auf einem Abschnitt ihres Weges im Tundish (5) zum Gießrad (1) beziehungsweise zum Gießspalt (3) zur Verfügung stehende Strömungsquerschnitt im mittleren Bereich zwischen den Seitenwänden (5a,5b) kleiner als in den den Seitenwänden (5a,5b) benachbarten Bereichen ist,
**dadurch gekennzeichnet,** daß der Strömungsquerschnitt durch eine solche Raumform des Bodens (5c') des Tundishes (5) derart vermindert und die Schmelze (S) bezogen auf diese Raumform des Bodens (5c') derart in den Tundish (5) eingeleitet wird, daß die Temperatur der Schmelze (S) beim Austritt aus dem Tundish (5) über die gesamte Bandbreite im wesentlichen gleich ist.

2. Vorrichtung nach Anspruch 1,
**dadurch gekennzeichnet,** daß die Raumform des Bodens als Aufwölbung ausgebildet ist.

3. Vorrichtung nach Anspruch 1 oder 2,
**dadurch gekennzeichnet,** daß der Tundish (5) ein Vorbecken (5*) mit tieferliegendem Boden (5c**) aufweist.

4. Vorrichtung nach Anspruch 3,
**dadurch gekennzeichnet,** daß das Ende des Gießrohres in die Schmelze (S) im Vorbecken (5*) eintaucht.

5. Vorrichtung nach einem der Ansprüche 1 bis 4,
**dadurch gekennzeichnet,** daß die Raumform des Bodens (5c*) asymmetrisch ist.

6. Vorrichtung nach einem der Ansprüche 1 bis 5,
**dadurch gekennzeichnet,** daß der Strömungsquerschnitt des Tundishes (5) in der Nähe des Gießrades (1) beziehungsweise des Gießspaltes (3) bis zum Gießrad (1) beziehungsweise Gießspalt (3) über die gesamte Breite des Tundishes (5) gleich ist.
